# FASCICULE DE BREVET EUROPEEN

(11) **EP 4 372 193 B1**
(45) Date de publication et mention de la délivrance du brevet: **08.07.2026**
(21) Numéro de dépôt: 23205614.3
(22) Date de dépôt: 24.10.2023
(51) Int. Cl.: E05D 15/06

(54) **DISPOSITIF DE ROULEMENT POUR OUVRANT COULISSANT**
LAGERVORRICHTUNG FÜR SCHIEBEFLÜGEL
ROLLING DEVICE FOR SLIDING WING

(30) Priorité: 18.11.2022 FR 2212021
(43) Date de publication de la demande: 22.05.2024
(73) Titulaire: FERCO, 57445 Reding (FR)
(72) Inventeur: STRASSEL, Richard, 57930 BERTHELMING (FR)
(74) Mandataire: Rhein, Alain

(56) Documents cités:
- EP-A1- 4 039 929
- CN-A- 106 193 867
- DE-A1- 19 709 808
- FR-A2- 2 023 026

## Description

L'invention concerne un dispositif de roulement pour ouvrant coulissant d'une menuiserie, de préférence pour un ouvrant coulissant de type porte, fenêtre ou analogue, ainsi qu'une menuiserie comprenant un ouvrant coulissant pourvu d'un tel dispositif de roulement.

La présente invention trouvera son application dans le domaine de la quincaillerie du bâtiment et a trait aux menuiseries pourvues d'un ouvrant coulissant. Elle concerne, plus particulièrement, un tel dispositif de roulement conçu pour partiellement s'inscrire dans un profilé dudit ouvrant définissant la traverse inférieure dudit ouvrant.

Les menuiseries présentant un ouvrant coulissant nécessitent habituellement, pour assurer la mobilité de l'ouvrant par rapport à un dormant de la menuiserie, un dispositif de roulement présentant en général au moins deux systèmes de translation, communément appelé chariots, et un au moins système de verrouillage réversible permettant de relier l'un au moins des montants verticaux de l'ouvrant et du dormant. Chaque chariot comprend, en général, au moins un galet roulant sur un rail lié au cadre inférieur du châssis, mais peut comporter davantage de galets, selon le poids de l'ouvrant à déplacer. Chaque chariot est également immobilisé au contact du profil inférieur de l'ouvrant.

Le plus souvent, l'un au moins des chariots équipant l'ouvrant est réglable en hauteur, pour assurer un bon accostage des profils verticaux de l'ouvrant et du dormant et garantir ainsi le verrouillage à l'aide du système de verrouillage. De manière classique, ce réglage en hauteur se fait au travers d'une vis intégrée au chariot ou encore d'une tringlerie, accessible depuis la ou les extrémités de la traverse inférieure de l'ouvrant.

Or, dans le cas d'un chariot à deux galets, une articulation est rendue nécessaire par l'inclinaison du vantail occasionnée par le réglage en hauteur de l'un au moins des chariots. Cette articulation est, en général, réalisée au travers d'une unité de roulement portant deux galets, articulée sensiblement en son centre par rapport au boîtier du chariot. Or, cette disposition limite automatiquement à deux le nombre de galets par chariot, puisqu'au-delà de deux galets, il y aura toujours un galet au moins qui ne portera pas de charge, sachant qu'une ligne ne peut passer que par deux points (principe du boggie de wagon de chemin de fer).

Il est par ailleurs connu par le document EP 4 039 929 au nom du déposant, un dispositif de roulement pour ouvrant coulissant comportant un boîtier accueillant au moins deux unité de roulements disposées en appui l'une derrière l'autre. Dans chacune des unités de roulement est monté en rotation autour d'un axe horizontal un galet de roulement. Par ailleurs, lesdits unité de roulements sont montées dans le boîtier mobile en translation dans au moins une direction verticale et une direction horizontale. Ce boîtier comporte des rampes d'appui inclinées avec lesquelles viennent en applique une surface d'appui d'inclinaison sensiblement identique que comportent lesdits unités de roulement. Au travers de moyens de réglage et par interaction des rampes d'appui du boitier aves les surface d'appui d'inclinaison identique, il en résulte un ajustement en hauteur des unités de roulement dans ledit boitier. En cas de défaut de parallélisme entre l'ouvrant et le rail support le long duquel sont amenés à évoluer les galets, le boitier est amené à basculer au-dessus des unités de roulement entrainant un déplacement relatif par glissement de ces unités de roulement l'une par rapport à l'autre.

Le document WO 2011/100788 décrit un état de la technique similaire, à savoir un dispositif de roulement pour ouvrant coulissant comportant un boîtier accueillant deux unités de roulement disposées en appui l'une derrière l'autre. Toutefois, les rampes d'appui inclinées du boitier comportent, chacune, un rail en T sur lequel s'engage une glissière ménagée au niveau de la surface d'appui inclinée que comporte chacune des unités de roulement. Celle-ci sont par ailleurs emboitées l'une dans l'autre à hauteur de leur zone d'appui l'une contre l'autre, emboitement préservant la possibilité à ces surfaces en appui de se déplacer par glissement l'une sur l'autre.

Le document CN106193867A décrit un dispositif de roulement comprenant plusieurs unités de roulement.

Ce glissement des surfaces d'appui des unités de roulement le long des rampes, conjointement au glissement des unités de roulement entre elles peut entrainer des situations de blocage et un réglage difficile.

Dans une démarche inventive, le demandeur est allé à l'encontre de l'enseignement résultant de l'état de la technique en imaginant que les unités de roulement ne doivent pas nécessairement être libre en translation à hauteur de leur zone d'appui réciproque.

Ainsi, l'invention concerne un dispositif de roulement pour ouvrant coulissant d'une menuiserie, selon les revendications 1 ou 2.

Le dispositif de roulement selon l'invention peut être aisément adapté pour soutenir des différents ouvrants de dimension et/ou poids différent(s).

Préférentiellement, les unités de roulement sont alignées les unes derrière les autres le long d'une direction qui est essentiellement parallèle à la direction de coulissement et/ou orthogonale à l'axe de rotation et/ou orthogonale à l'axe de pivotement.

Selon une possibilité, la zone d'appui vient en appui contre l'un parmi les éléments d'appui pour former une deuxième liaison mécanique présentant au moins un degré de liberté.

Selon une caractéristique additionnelle possible, le chariot comporte un élément de réglage permettant d'ajuster l'écart entre l'embase et les unités de roulement dans une première direction d'ajustement qui est parallèle à la direction de coulissement et/ou une deuxième direction d'ajustement qui est orthogonale à la direction de coulissement et/ou orthogonale à l'axe de rotation.

Selon une variante, l'élément de réglage comporte une vis de réglage s'étendant essentiellement dans une direction qui est parallèle à la direction de coulissement.

Selon une variante préférentielle du dispositif de roulement, la zone d'appui vient en appui contre l'un parmi les éléments d'appui indépendamment d'une inclinaison de l'unité de roulement pourvue de cette même zone d'appui.

De préférence, la zone d'appui présente au moins une surface voutée.

Selon une caractéristique additionnelle possible, l'embase comporte une pluralité de tronçons reliés les uns aux autres, au moins deux des tronçons parmi la pluralité de tronçons étant chacun pourvu d'un parmi les éléments d'appui.

La présente conception permet de s'affranchir de la limitation à deux galets par chariot.

L'invention concerne encore une menuiserie comprenant un ouvrant coulissant, de préférence un ouvrant coulissant de type porte, fenêtre ou analogue, comportant au moins un profilé définissant la traverse inférieure dudit ouvrant et un dispositif de roulement selon l'invention, le moyen de fixation de l'embase du dispositif de roulement étant fixé au profilé.

D'autres buts et avantages de la présente invention apparaîtront au cours de la description qui va suivre, se rapportant à trois exemples de réalisation.

La compréhension de cette description sera facilitée en se référant aux dessins ci-joints dans lesquels :
[Fig.1] est une représentation schématisée d'une menuiserie sous forme d'une fenêtre équipée d'un système de verrouillage pour une menuiserie coulissante selon les exemples de réalisation ;
[Fig.2A] est une représentation schématisée en perspective du dispositif de roulement selon un premier exemple de réalisation de l'invention;
[Fig.2B] est une représentation schématisée d'une coupe du dispositif de roulement selon le premier exemple de réalisation ;
[Fig.3A] est une représentation schématisée en perspective du dispositif de roulement selon un deuxième exemple de réalisation de l'invention;
[Fig.3B] est une représentation schématisée latérale du dispositif de roulement selon le deuxième exemple de réalisation ;
[Fig.3C] est une représentation schématisée vue du dessus du dispositif de roulement selon le deuxième exemple de réalisation ;
[Fig.4A] est une représentation schématisée en perspective du dispositif de roulement selon un troisième exemple de réalisation qui n'est pas couvert par les revendications;
[Fig.4B] est une représentation schématisée latérale du dispositif de roulement selon le troisième exemple de réalisation ; et
[Fig.4C] est une représentation schématisée vue du dessus du dispositif de roulement selon le troisième exemple de réalisation.

Telle que représentée dans les figures des dessins ci-joints, la présente demande concerne un dispositif de roulement 10 pour ouvrant coulissant 4 d'une menuiserie 0, de préférence pour un ouvrant coulissant de type porte, fenêtre ou analogue. Ledit ouvrant coulissant 4 est apte à être déplacé le long d'une direction de coulissement C. Ledit dispositif de roulement 10 comprend au moins un chariot 20 comprenant une embase 22 pourvue de moyens de fixation 24 permettant la fixation du chariot 20 à un profilé 6 dudit ouvrant 4 définissant la traverse inférieure dudit ouvrant 4 et pourvue d'au moins deux éléments d'appui 26, et au moins deux unités de roulement 28, 29 chacune relié à l'embase 22 et pourvue d'un galet de roulement 30 monté libre en rotation autour d'un axe de rotation R ainsi que d'une zone d'appui 32 venant en appui contre l'un parmi les éléments d'appui 26. Une première unité de roulement 28 parmi les au moins deux unités de roulement 28, 29 est accouplée à une deuxième unité de roulement 29 parmi les au moins deux unités de roulement 28, 29 de sorte à former une première liaison mécanique 34 reliant la première unité de roulement 28 à la deuxième unité de roulement 29 et présentant au moins un degré de liberté.

La présente demande concerne également une menuiserie 0 comprenant un ouvrant coulissant 5, de préférence un ouvrant coulissant de type porte, fenêtre ou analogue, comportant au moins un profilé 6 définissant la traverse inférieure dudit ouvrant 5 et un dispositif de roulement 10 selon la présente demande. Le moyen de fixation 24 de l'embase 22 du chariot 20 du dispositif de roulement 10 est fixé au profilé 6.

Tel que représenté dans la figure 1 de la présente demande, la menuiserie 0 peut être équipée de moyens de verrouillage 1 et d'au moins un moyen de manœuvre, tel une motorisation ou une poignée de manœuvre 4. La direction de coulissement C correspond à un mouvement d'ouverture horizontal du vantail 5. La direction de coulissement C est assurée au travers du ou des chariots 20 faisant partie du dispositif de roulement 10 roulant sur un ou des rails 12 intégrés ou rapportés sur une traverse 8 d'un dormant 7 de la menuiserie 0.

Les moyens de verrouillage 1 peuvent encore être prévus pour collaborer avec au moins un chariot 20 du dispositif de roulement 10 de manière à assurer le réglage et/ou le levage et la dépose du vantail 5 sous l'action du moyen de manœuvre 4 et selon une direction verticale Y, principalement orientée selon la direction du poids du vantail 5.

La première liaison mécanique 34 peut présenter un degré de liberté permettant un basculement de la première unité de roulement 28 par rapport à la deuxième unité de roulement 29 autour d'un axe de pivotement P, l'axe de pivotement P s'étendant préférentiellement dans une direction qui est parallèle à l'axe de rotation R et/ou orthogonale à la direction de coulissement C.

Les unités de roulement 28, 29 peuvent être alignées les unes derrière les autres le long d'une direction qui est essentiellement parallèle à la direction de coulissement C et/ou orthogonale à l'axe de rotation R et/ou orthogonale à l'axe de pivotement P.

La zone d'appui 32 peut venir en appui contre l'un parmi les éléments d'appui 26 pour former une deuxième liaison mécanique 36 présentant au moins un degré de liberté.

Le chariot 20 peut comporter un élément de réglage 38 permettant d'ajuster l'écart entre l'embase 22 et les unités de roulement 28, 29 dans une première direction d'ajustement qui est parallèle à la direction de coulissement C et/ou une deuxième direction d'ajustement qui est orthogonale à la direction de coulissement C et/ou orthogonale à l'axe de rotation R.

La zone d'appui 32 peut venir en appui contre l'un parmi les éléments d'appui 26 indépendamment d'une inclinaison de l'unité de roulement 28, 29 pourvue de cette zone d'appui 32.

La zone d'appui 32 et/ou les éléments d'appui 26 peuvent présenter au moins une surface voutée 27.

Chaque unité de roulement 28, 29 peut être pourvue d'un seul galet de roulement 30.

La première unité de roulement 28 parmi les unités de roulement 28, 29 peut être désignée unité de roulement principale et la deuxième unité de roulement 29 parmi les unités de roulement 28, 29 ainsi que toutes les éventuelles unités de roulement additionnelles peuvent être désignées unités de roulement auxiliaires.

L'unité de roulement principale 28 peut être attelée à une ou plusieurs unités de roulement auxiliaires 29, placés en série entre eux ou à la suite de l'unité de roulement principale. Les unités de roulement auxiliaires 29 peuvent présenter au moins deux zones de contact 40, 42 avec le boîtier principal : une première zone de contact 40 permet de positionner le ou les boîtiers auxiliaires par rapport au boîtier principal et/ou à l'embase 22 dans la direction de coulissement C ; la deuxième zone de contact 42 est matérialisée par la zone d'appui 32 et/ou les éléments d'appui 26 et permet à l'embase 22 et/ou à l'unité de roulement principale de transférer une commande de réglage de hauteur aux unités de roulement auxiliaires. En particulier, ces deux zones de contact 40, 42 sont indépendantes de l'inclinaison de chaque unité de roulement 28, 29 par rapport au rail 12 et/ou au profilé inférieur 6 de l'ouvrant 0. Chaque unité de roulement auxiliaire étant muni d'un seul galet 30, il est donc apte à s'incliner et apte à transférer indépendamment la commande de réglage en hauteur aux potentiels unités de roulement suivants. L'avantage immédiat d'une telle conception est de rationaliser la fabrication des systèmes de verrouillage pour en diminuer les coûts, et de permettre une combinaison plus importante d'unités de roulement placées en série, donc une meilleure adaptation du nombre de galets 30 à la charge.

Dans un premier exemple de réalisation selon l'invention représenté dans les figures 2A et 2B. l'embase 22 du chariot 10 reçoit l'élément de réglage 38. L'élément de réglage 38 peut comporter une vis de réglage 39, en prise avec une biellette 41, elle-même articulée sur la première unité de roulement 28 correspondant à l'unité de roulement principale. Cette première unité de roulement 28 correspondant à l'unité de roulement principale présente au moins une réserve oblongue 44, inclinée par rapport à la direction de coulissement C et accueillant une excroissance 46 liée à l'embase 22. La deuxième unité de roulement 29 et/ou la ou les unités de roulement auxiliaires peuvent également présenter au moins une telle réserve oblongue 44, inclinée par rapport à la direction de coulissement C et accueillant une excroissance additionnelle 46 liée à l'embase 22. L'unité de roulement principale et/ou la première unité de roulement 28 est relié à au moins une unité de roulement auxiliaire et/ou à la deuxième unité de roulement 29 au travers de la première liaison mécanique 34, apte à l'entrainer l'unité de roulement auxiliaire et/ou la deuxième unité de roulement 29 selon la direction de coulissement C. Chacune des unités de roulement 28, 29 possède encore la zone d'appui 32 matérialisant conjointement avec l'un des éléments d'appui 26 la deuxième zone de contact, autorisant un mouvement angulaire de chaque unité de roulement 28, 29 sensiblement selon l'axe de pivotement P, perpendiculaire à la direction de coulissement C et au plan principal de l'ouvrant 5. Enfin, chaque unité de roulement 28, 29 accueille un seul galet de roulement 30.

Dans le deuxième exemple de réalisation selon l'invention représenté dans les figures 3A à 3C, un jeu de pentes inclinées 48 remplace la réserve oblongue 44 et des languettes 50 remplacent les excroissances 46 prévues dans le premier exemple de réalisation représenté dans les figures 2A et 2B. Par ailleurs, l'embase 22 unique est subdivisée en au moins deux tronçons 23. En particulier, les unités de roulement 28, 29 sont prévues clipsables sur l'embase 22 et/ou les tronçons 23, par exemple par clipsage du jeu de pentes inclinées 48 sur les languettes 50, et les liaisons formées au niveau de la deuxième zone de contact 44 peuvent être engagées ou escamotées sans outillage ni axe traversant, ce qui rend le chariot 20 particulièrement simple à assembler et à poser.

Dans le troisième exemple de réalisation, qui n'est pas couvert par les revendications, les unités de roulement 28, 29 et l'embase 22 sont prévues pour être réalisées à partir de flasques 52 reliées par des entretoises 54. Par ailleurs, d'une part, les éléments d'appui 26 sont réalisés par des biellettes 56 articulées sur l'embase 22 et, d'autre part, les zones d'appui 32 sur les unités de roulement 28, 29 sont formées par un perçage 58.

En somme, quel que soit le mode de réalisation choisi, il est possible de faire varier le nombre d'unités de roulement 28, 29 entre une unité et au moins trois unités, tout en conservant un point de réglage unique en hauteur pour l'ensemble des unités de roulement 28, 29, et une adaptation angulaire de chaque unités de roulement 28, 29 à l'inclinaison entre l'ouvrant et le rail 12.

## Revendications

1. Dispositif de roulement pour ouvrant coulissant (4) d'une menuiserie (0), de préférence pour un ouvrant coulissant de type porte, fenêtre ou analogue, ledit ouvrant coulissant (4) étant apte à être déplacé le long d'une direction de coulissement (C), ledit dispositif de roulement (10) comprenant au moins un chariot (20) comprenant une embase (22) pourvue de moyens de fixation (24) permettant la fixation du chariot (20) à un profilé (6) dudit ouvrant (4) définissant la traverse inférieure dudit ouvrant (4) et pourvue d'au moins deux éléments d'appui (26) présentant au moins une surface voutée (27), et au moins deux unités de roulement (28, 29) chacune reliée à l'embase (22) et pourvue d'un seul galet de roulement (30) monté libre en rotation autour d'un axe de rotation (R) ainsi que d'une zone d'appui (32) venant en appui contre l'un parmi les éléments d'appui (26), une première unité de roulement (28) parmi les au moins deux unités de roulement (28, 29) étant accouplée à une deuxième unité de roulement (29) parmi les au moins deux unités de roulement (28, 29) de sorte à former une première liaison mécanique (34), reliant la première unité de roulement (28) à la deuxième unité de roulement (29), et présentant un degré de liberté permettant un basculement de la première unité de roulement (28) par rapport à la deuxième unité de roulement (29) autour d'un axe de pivotement (P), l'axe de pivotement (P) s'étendant préférentiellement dans une direction qui est parallèle à l'axe de rotation (R) et/ou orthogonale à la direction de coulissement (C), **caractérisé par le fait que** la première unité de roulement (28) présente au moins une réserve oblongue (44), inclinée par rapport à la direction de coulissement (C), et accueillant une excroissance (46) liée à l'embase (22).

2. Dispositif de roulement pour ouvrant coulissant (4) d'une menuiserie (0), de préférence pour un ouvrant coulissant de type porte, fenêtre ou analogue, ledit ouvrant coulissant (4) étant apte à être déplacé le long d'une direction de coulissement (C), ledit dispositif de roulement (10) comprenant au moins un chariot (20) comprenant une embase (22) pourvue de moyens de fixation (24) permettant la fixation du chariot (20) à un profilé (6) dudit ouvrant (4) définissant la traverse inférieure dudit ouvrant (4) et pourvue d'au moins deux éléments d'appui (26) présentant au moins une surface voutée (27), et au moins deux unités de roulement (28, 29) chacune reliée à l'embase (22) et pourvue d'un seul galet de roulement (30) monté libre en rotation autour d'un axe de rotation (R) ainsi que d'une zone d'appui (32) venant en appui contre l'un parmi les éléments d'appui (26), une première unité de roulement (28) parmi les au moins deux unités de roulement (28, 29) étant accouplée à une deuxième unité de roulement (29) parmi les au moins deux unités de roulement (28, 29) de sorte à former une première liaison mécanique (34), reliant la première unité de roulement (28) à la deuxième unité de roulement (29), et présentant un degré de liberté permettant un basculement de la première unité de roulement (28) par rapport à la deuxième unité de roulement (29) autour d'un axe de pivotement (P), l'axe de pivotement (P) s'étendant préférentiellement dans une direction qui est parallèle à l'axe de rotation (R) et/ou orthogonale à la direction de coulissement (C), **caractérisé par le fait que** la première unité de roulement (28) présente un jeu de pentes (48), inclinées par rapport à la direction de coulissement (C), et accueillant des languettes (50) liées à l'embase (22).

3. Dispositif de roulement selon l'une quelconque des revendications 1 ou 2, **caractérisé en ce que** les unités de roulement (28, 29) sont alignées les unes derrière les autres le long d'une direction qui est essentiellement parallèle à la direction de coulissement (C) et/ou orthogonale à l'axe de rotation (R) et/ou orthogonale à l'axe de pivotement (P).

4. Dispositif de roulement selon l'une quelconque des revendications 1 à 3, **caractérisé en ce que** la zone d'appui (32) vient en appui contre l'un parmi les éléments d'appui (26) pour former une deuxième liaison mécanique (36) présentant au moins un degré de liberté.

5. Dispositif de roulement selon l'une quelconque des revendications 1 à 4, **caractérisé en ce que** le chariot (20) comporte un élément de réglage (38) permettant d'ajuster l'écart entre l'embase (22) et les unités de roulement (28, 29) dans une première direction d'ajustement qui est parallèle à la direction de coulissement (C) et/ou une deuxième direction d'ajustement qui est orthogonale à la direction de coulissement (C) et/ou orthogonale à l'axe de rotation (R).

6. Dispositif de roulement selon l'une quelconque des revendications 1 à 5, **caractérisé en ce que** la zone d'appui (32) vient en appui contre l'un parmi les éléments d'appui (26) indépendamment d'une inclinaison de l'unité de roulement (28, 29) pourvue de cette zone d'appui (32).

7. Dispositif de roulement selon l'une quelconque des revendications 1 à 6, **caractérisé en ce que** la zone d'appui (32) présente au moins une surface voutée (27).

8. Dispositif de roulement selon l'une quelconque des revendications 1 à 7, **caractérisé en ce que** l'embase (22) comporte une pluralité de tronçons (23) reliés les uns aux autres, au moins deux des tronçons (23) parmi la pluralité de tronçons (23) étant chacun pourvu d'un parmi les éléments d'appui (26).

9. Menuiserie comprenant un ouvrant coulissant (5), de préférence un ouvrant coulissant de type porte, fenêtre ou analogue, comportant au moins un profilé (6) définissant la traverse inférieure dudit ouvrant (5) et un dispositif de roulement (10) selon l'une quelconque des revendications 1 à 8, le moyen de fixation (24) de l'embase (22) du chariot (20) du dispositif de roulement (10) étant fixé au profilé (6).

## Patentansprüche

1. Laufvorrichtung für einen Schiebeflügel (4) eines Tischlereielements (0), bevorzugt für einen Schiebeflügel vom Typ Tür, Fenster oder dergleichen, wobei der Schiebeflügel (4) entlang einer Gleitrichtung (C) verschiebbar ist, wobei die Laufvorrichtung (10) wenigstens einen Laufwagen (20) umfasst, der einen Sockel (22) aufweist, der mit Befestigungsmitteln (24) versehen ist, die die Befestigung des Laufwagens (20) an einem Profil (6) des Flügels (4) ermöglichen, das den unteren Querträger des Flügels (4) bildet und mit wenigstens zwei Auflageelementen (26) versehen ist, die wenigstens eine gewölbte Fläche (27) aufweisen, sowie wenigstens zwei Laufeinheiten (28, 29), die jeweils mit dem Sockel (22) verbunden sind und mit einer einzigen, um eine Drehachse (R) frei drehbar gelagerten Laufrolle (30) sowie einem Auflagebereich (32) versehen sind, der an einem der Auflageelemente (26) in Auflage kommt, wobei eine erste Laufeinheit (28) der wenigstens zwei Laufeinheiten (28, 29) mit einer zweiten Laufeinheit (29) der wenigstens zwei Laufeinheiten (28, 29) gekoppelt ist, um eine erste mechanische Verbindung (34) zu bilden, die die erste Laufeinheit (28) mit der zweiten Laufeinheit (29) verbindet und einen Freiheitsgrad aufweist, der ein Kippen der ersten Laufeinheit (28) gegenüber der zweiten Laufeinheit (29) um eine Schwenkachse (P) ermöglicht, wobei sich die Schwenkachse (P) bevorzugt in einer Richtung erstreckt, die parallel zur Drehachse (R) und/oder orthogonal zur Gleitrichtung (C) ist, **dadurch gekennzeichnet, dass** die erste Laufeinheit (28) wenigstens eine längliche Aussparung (44) aufweist, die gegenüber der Gleitrichtung (C) geneigt ist und einen mit dem Sockel (22) verbundenen Vorsprung (46) aufnimmt.

2. Laufvorrichtung für einen Schiebeflügel (4) eines Tischlereielements (0), bevorzugt für einen Schiebeflügel vom Typ Tür, Fenster oder dergleichen, wobei der Schiebeflügel (4) entlang einer Gleitrichtung (C) verschiebbar ist, wobei die Laufvorrichtung (10) wenigstens einen Laufwagen (20) umfasst, der einen Sockel (22) aufweist, der mit Befestigungsmitteln (24) versehen ist, die die Befestigung des Laufwagens (20) an einem Profil (6) des Flügels (4) ermöglichen, das den unteren Querträger des Flügels (4) bildet und mit wenigstens zwei Auflageelementen (26) versehen ist, die wenigstens eine gewölbte Fläche (27) aufweisen, sowie wenigstens zwei Laufeinheiten (28, 29), die jeweils mit dem Sockel (22) verbunden sind und mit einer einzigen, um eine Drehachse (R) frei drehbar gelagerten Laufrolle (30) sowie einem Auflagebereich (32) versehen sind, der an einem der Auflageelemente (26) zur Auflage kommt, wobei eine erste Laufeinheit (28) der wenigstens zwei Laufeinheiten (28, 29) mit einer zweiten Laufeinheit (29) der den wenigstens zwei Laufeinheiten (28, 29) gekoppelt ist, um eine erste mechanische Verbindung (34) zu bilden, die die erste Laufeinheit (28) mit der zweiten Laufeinheit (29) verbindet und einen Freiheitsgrad aufweist, der ein Kippen der ersten Laufeinheit (28) gegenüber der zweiten Laufeinheit (29) um eine Schwenkachse (P) ermöglicht, wobei sich die Schwenkachse (P) bevorzugt in einer Richtung erstreckt, die parallel zur Drehachse (R) und/oder orthogonal zur Gleitrichtung (C) ist, **dadurch gekennzeichnet, dass** die erste Laufeinheit (28) einen Satz von Schrägen (48) aufweist, die gegenüber der Gleitrichtung (C) geneigt sind und mit dem Sockel (22) verbundene Laschen (50) aufnehmen.

3. Laufvorrichtung nach einem der Ansprüche 1 oder 2, **dadurch gekennzeichnet, dass** die Laufeinheiten (28, 29) entlang einer Richtung hintereinander ausgerichtet sind, die im Wesentlichen parallel zur Gleitrichtung (C) und/oder orthogonal zur Drehachse (R) und/oder orthogonal zur Schwenkachse (P) verläuft.

4. Laufvorrichtung nach einem der Ansprüche 1 bis 3, **dadurch gekennzeichnet, dass** die Auflagefläche (32) an einem der Auflageelemente (26) in Auflage kommt, um eine zweite mechanische Verbindung (36) zu bilden, die wenigstens einen Freiheitsgrad aufweist.

5. Laufvorrichtung nach einem der Ansprüche 1 bis 4, **dadurch gekennzeichnet, dass** der Laufwagen (20) ein Einstellelement (38) aufweist, welches es ermöglicht, den Abstand zwischen dem Sockel (22) und den Laufeinheiten (28, 29) in einer ersten Einstellrichtung einzustellen, die parallel zur Gleitrichtung (C) ist, und/oder einer zweiten Einstellrichtung, die orthogonal zur Gleitrichtung (C) und/oder orthogonal zur Drehachse (R) ist.

6. Laufvorrichtung nach einem der Ansprüche 1 bis 5, **dadurch gekennzeichnet, dass** der Auflagebereich (32) unabhängig von einer Neigung der mit diesem Auflagebereich (32) versehenen Laufeinheit (28, 29) an einem der Auflageelemente (26) in Auflage kommt.

7. Laufvorrichtung nach einem der Ansprüche 1 bis 6, **dadurch gekennzeichnet, dass** der Auflagebereich (32) wenigstens eine gewölbte Fläche (27) aufweist.

8. Laufvorrichtung nach einem der Ansprüche 1 bis 7, **dadurch gekennzeichnet, dass** der Sockel (22) eine Vielzahl von miteinander verbundenen Abschnitten (23) aufweist, wobei wenigstens zwei der Abschnitte (23) der Vielzahl der Abschnitte (23) jeweils mit einem der Auflageelemente (26) versehen sind.

9. Tischlereielement, umfassend einen Schiebeflügel (5), bevorzugt einen Schiebeflügel vom Typ Tür, Fenster oder dergleichen, umfassend wenigstens ein Profil (6), das den unteren Querträger des genannten Flügels (5) bildet, und eine Laufvorrichtung (10) nach einem der Ansprüche 1 bis 8, wobei das Befestigungsmittel (24) des Sockels (22) des Laufwagens (20) der Laufvorrichtung (10) am Profil (6) befestigt ist.

## Claims

1. A rolling device for a sliding leaf (4) of a joinery (0), preferably for a sliding leaf of the door, window or similar type, said sliding leaf (4) being able to be moved along a sliding direction (C), said rolling device (10) comprising at least one carriage (20) comprising a base (22) provided with fastening means (24) allowing fastening the carriage (20) to a profile (6) of said leaf (4) defining the lower cross member of said leaf (4) and provided with at least two bearing elements (26) having at least one arched surface (27), and at least two rolling units (28, 29) each connected to the base (22) and provided with one single rolling wheel (30) mounted so as to rotate freely about an axis of rotation (R) as well as a bearing zone (32) bearing against one of the bearing elements (26), a first rolling unit (28) among the at least two rolling units (28, 29) being coupled to a second rolling unit (29) among the at least two rolling units (28, 29) so as to form a first mechanical connection (34), connecting the first rolling unit (28) to the second rolling unit (29), and having a degree of freedom allowing tilting of the first rolling unit (28) relative to the second rolling unit (29) about a pivot axis (P), the pivot axis (P) preferably extending in a direction that is parallel to the axis of rotation (R) and/or orthogonal to the sliding direction (C), **characterised in that** the first rolling unit (28) has at least one oblong reserve (44), inclined with respect to the sliding direction (C), and accommodating a excrescence (46) connected to the base (22).

2. A rolling device for a sliding leaf (4) of a joinery (0), preferably for a sliding leaf of the door, window or similar type, said sliding leaf (4) being able to be moved along a sliding direction (C), said rolling device (10) comprising at least one carriage (20) comprising a base (22) provided with fastening means (24) allowing fastening the carriage (20) to a profile (6) of said leaf (4) defining the lower cross member of said leaf (4) and provided with at least two bearing elements (26) having at least one arched surface (27), and at least two rolling units (28, 29) each connected to the base (22) and provided with one single rolling wheel (30) mounted so as to rotate freely about an axis of rotation (R) as well as a bearing zone (32) bearing against one among the bearing elements (26), a first rolling unit (28) among the at least two rolling units (28, 29) being coupled to a second rolling unit (29) among the at least two rolling units (28, 29) so as to form a first mechanical connection (34), connecting the first rolling unit (28) to the second rolling unit (29), and having a degree of freedom allowing tilting of the first rolling unit (28) relative to the second rolling unit (29) about a pivot axis (P), the pivot axis (P) preferably extending in a direction that is parallel to the axis of rotation (R) and/or orthogonal to the sliding direction (C), **characterised in that** the first rolling unit (28) has a set of slopes (48), inclined with respect to the sliding direction (C), and accommodating tabs (50) connected to the base (22).

3. The rolling device according to any one of claims 1 or 2, **characterised in that** the rolling units (28, 29) are aligned behind each other along a direction that is essentially parallel to the sliding direction (C) and/or orthogonal to the axis of rotation (R) and/or orthogonal to the pivot axis (P).

4. The rolling device according to any one of claims 1 to 3, **characterised in that** the bearing zone (32) abuts against one of the bearing elements (26) to form a second mechanical connection (36) having at least one degree of freedom.

5. The rolling device according to any one of claims 1 to 4, **characterised in that** the carriage (20) comprises an adjustment element (38) for adjusting the gap between the base (22) and the rolling units (28, 29) in a first adjustment direction that is parallel to the sliding direction (C) and/or a second adjustment direction that is orthogonal to the sliding direction (C) and/or orthogonal to the axis of rotation (R).

6. The rolling device according to any one of claims 1 to 5, **characterised in that** the bearing zone (32) abuts against one of the bearing elements (26) independently of an inclination of the rolling unit (28, 29) provided with this bearing zone (32).

7. The rolling device according to any one of claims 1 to 6, **characterised in that** the bearing zone (32) has at least one arched surface (27).

8. The rolling device according to any one of claims 1 to 7, **characterised in that** the base (22) comprises a plurality of segments (23) connected to each other, at least two of the segments (23) among the plurality of segments (23) each being provided with one of the bearing elements (26).

9. A joinery comprising a sliding leaf (5), preferably a sliding leaf of the door, window or similar type, comprising at least one profile (6) defining the lower cross member of said leaf (5) and a rolling device (10) according to any one of claims 1 to 8, the means for fastening (24) the base (22) of the carriage (20) of the rolling device (10) being fastened to the profile (6).
